# FASCICULE DE BREVET EUROPEEN

(11) **EP 0 157 256 B1**
(45) Date de publication et mention de la délivrance du brevet: **29.07.1987**
(21) Numéro de dépôt: 85102982.7
(22) Date de dépôt: 15.03.1985
(51) Int. Cl.: A44C 11/00

(54) **Bracelet articulé du genre gourmette**
Kettenarmband
Chain bracelet

(30) Priorité: 20.03.1984 IT 2015684
(43) Date de publication de la demande: 09.10.1985
(73) Titulaire: Omega SA, 2500 Bienne (CH)
(72) Inventeur: Fontana, Fernando, I-21018 Sesto Calende (IT)
(74) Mandataire: de Raemy, Jacques

## Description

La présente invention est relative à un bracelet notamment pour bracelet-montre comportant une pluralité de maillons de forme aplatie du genre gourmette.

Les bracelets métalliques se présentent le plus souvent comme un assemblage de maillons plats placés côte à côte et articulés les uns à la suite des autres. Il s'agit généralement de plaquettes disposées parallèlement et liées les unes aux autres au moyen de barrettes formant charnières placées perpendiculairement à la direction longitudinale du bracelet. Cette façon de faire permet d'obtenir, si on le désire, un bracelet à largeur décroissante présentant un profil agréable en assemblant entre eux des maillons à largeur elle-même décroissante. Une telle construction permet aussi une bonne flexibilité en même temps qu'un ébat latéral quasi inexistant d'un maillon par rapport au maillon voisin. Cependant, ce genre de bracelet présente un aspect particulièrement monotone mis en évidence surtout par la répétition de maillons à surface plate.

Pour donner au bracelet un aspect plus esthétique, tout en proposant encore des maillons à surface plate, on peut utiliser un bracelet de type gourmette. Il s'agit là d'un bracelet formé de maillons entrelacés et plus ou moins serrés comme il en est fait usage pour les chaînes de montre de poche. Dans ce cas, les anneaux couchés les uns sur les autres donnent au bracelet une ligne ondulée du plus bel effet. Cependant, la chaîne gourmette présente l'inconvénient que les anneaux dont elle est composée doivent être soudés une fois insérés les uns dans les autres, ce qui ne va pas de soi quand on utilise certains matériaux comme le titane difficilement soudable mais présentant toutefois à côté de sa légèreté une résistance à l'usure remarquable. Il faut noter aussi que la gourmette classique présente des anneaux qui se déplacent latéralement l'un par rapport à l'autre, ce qui a pour effet de permettre un enroulement de la gourmette sur elle-même dans son sens longitudinal. Cet effet n'est pas souhaité pour un bracelet de montre.

La présente invention a pour but de proposer un bracelet ayant l'aspect d'une gourmette sans présenter les inconvénients cités plus haut. Pour cela, il est pourvu des moyens qui apparaissent dans les revendications, moyens qui vont être expliqués maintenant à l'aide de la description qui suit, illustrée à titre d'exemple par les dessins dans lesquels :
Les figures 1a et 1b présentent un maillon du bracelet selon l'invention, vu de dessus et de dessous, respectivement.
La figure 2 montre un segment de bracelet partiellement monté et vu de dessous.
La figure 3 montre un demi-bracelet, vu de dessous, auquel est attaché d'un côté une montre et de l'autre côté un dispositif de fermeture.

Le maillon 1 de la figure 1a présente un contour elliptique 5 où le grand axe 3 de l'ellipse s'étend dans la direction longitudinale du bracelet. On pratique au centre du maillon 1 une ouverture 2 en forme de losange dont la diagonale principale coïncide avec le grand axe 3 de l'ellipse. Un premier canal 30 s'étendant obliquement d'un bord 8 à l'autre 8' du maillon est creusé dans son épaisseur du côté de sa face supérieure. Les bords de ce canal 30 passent par les deux premiers côtés opposés 4 et 4' de l'ouverture 2 en forme de losange. Ainsi, vu de dessus le maillon 1 présente deux parties surélevées proéminentes 6 et 6' séparées par le canal 30. Les parties 6 et 6' peuvent avoir une surface supérieure plate mais présentent, dans une version préférée de l'invention, une calotte arrondie ou ellipsoïdale. Une fente 9 est pratiquée dans l'épaisseur du maillon et disposée le long du canal 30 entre l'ouverture 2 en forme de losange et le bord 8 du maillon. Par cette fente, on pourra introduire un second maillon dans le premier.

La figure 1b représente le même maillon 1 vu de dessous et retourné à 180° par rapport à la vue de la figure 1a. Ici un second canal 31 s'étendant obliquement d'un bord 7 à l'autre 7' du maillon est creusé dans son épaisseur du côté de sa face inférieure. Les bords de ce canal passent par les deux seconds côtés opposés 32 et 32' de l'ouverture 2 en forme de losange. Vu de dessous, le maillon 1 présente également deux parties surélevées 33 et 33' séparées par le canal 31. Les parties 33 et 33' présentent de préférence une surface proéminente plate.

Dans l'arrangement qui vient d'être décrit on comprend que si l'on introduit par sa tranche un second maillon dans un premier par la fente 9, qu'on rabat ensuite le second maillon de 90° par rapport au premier, la partie du canal 30 située vers le bord 8 du premier maillon viendra s'imbriquer dans la partie du canal 31 située vers le bord 7' du second maillon en même temps que la partie du canal 31 située vers le bord 7 du premier maillon viendra s'imbriquer dans la partie du canal 30 située vers le bord 8' du second maillon. En d'autres termes et vu de dessus, la partie surélevée 6' du second maillon va recouvrir la partie du canal 30 située vers le bord 8 du premier maillon, pendant que la partie surélevée 6 du premier maillon va recouvrir la partie du canal 30 située vers le bord 8' du second maillon. On obtient ainsi l'entrelacement de deux maillons et ainsi de suite si l'on introduit un troisième maillon dans le second, etc.

Reste à pourvoir les maillons composant le bracelet de moyens permettant leur articulation réciproque sans lesquels les maillons ne resteraient pas à plat et s'enrouleraient les uns à la suite des autres. Pour cela et selon une construction préférée de l'invention, on pratique dans le maillon deux trous 10 et 11 le traversant de part en part par sa tranche comme on peut le voir dans les figures 1 a et 1 b. Les trous 10 et 11 sont percés selon les axes a et a, respectivement. Les premier et second trous 10 et 11 passent respectivement par les premier et second sommets de l'ouverture 2 en forme de losange par lesquels passe la diagonale principale 3, ces trous étant perpendiculaires à ladite diagonale. Quand deux maillons sont assemblés en cascade, l'axe a, du premier maillon coïncide avec l'axe a du second, ce qui permet d'introduire dans les trous respectifs ainsi alignés une barrette formant articulation.

On s'arrange pour donner à chacune des parties du canal 30 une double déclivité se rejoignant en une arête émergeant du fond dudit canal et parallèle aux axes a et a, respectivement.

Pour sa part, le canal 31 possède un fond arqué dont la courbure est semblable à celle présentée par la face immédiatement supérieure 6, 6' du maillon de telle façon que le maillon présente à cet endroit une épaisseur réduite destinée en outre à passer par la fente 9 d'un autre maillon lors de l'assemblage du bracelet. On réalisera donc une fente 9 légèrement plus large que ladite épaisseur réduite.

Le canal 30 d'un premier maillon coopère avec le canal 31 d'un second maillon et la réalisation respective de chacun de ces canaux telle qu'elle vient d'être décrite assure ainsi une mobilité angulaire d'un maillon par rapport à l'autre quand ils sont assemblés. On comprend que l'angle de manceuvre d'un maillon sur l'autre est celui de l'angle présenté par la double déclivité existant au fond du canal 30.

La figure 2 montre un segment de bracelet partiellement monté et vu de dessous. Les quatre premiers maillons de droite ont été imbriqués les uns dans les autres. Les barrettes 12 n'ont pas encore été introduites dans les trous dont les axes sont désignés par a, à a₄. Pour limiter au maximum l'ébat latéral, la figure montre, en position non montée, des entretoises 13. Les trois maillons de gauche sont montrés après la mise en place des barrettes 12 et des entretoises 13 placées sur le chemin des barrettes 12 et entre deux maillons.

Il est à noter que les barrettes 12 peuvent être chassées dans leurs trous respectifs. Ce sera le cas surtout pour les maillons qui n'auront pas à être démontés, ceux situés par exemple du côté montre. Du côté fermoir cependant, il est souhaitable de pouvoir raccourcir ou rallonger le bracelet par la suppression ou l'adjonction d'un maillon respectivement. Dans ce cas, la barrette 12 comportera à son extrémité 40 une fente pour former une tête de vis et à son extrémité 41 un filetage qui viendra vissé dans un taraudage 42 pratiqué dans l'extrémité du trou porté par le dernier maillon et dont l'axe est désigné par a,.

La figure 3 montre à échelle agrandie un demi-bracelet vu de dessous auquel est attaché d'un côté une montre schématisée par sa carrure 43 et de l'autre côté un dispositif de fermeture présentant une boucle 44. Sur la carrure est soudé le premier maillon 27 (qui pourrait aussi être monté à articulation). La boucle de fermeture 44 est articulée sur le premier maillon 21. La figure 3 montre aussi que les trois premiers maillons 21, 22, 23 sont identiques alors que les trois derniers 24, 25, 26 présentent une surface croissante. Chacun des maillons présentés est semblable à celui discuté à propos de la figure 1b et l'on a porté pour le maillon 24 les mêmes références utilisées sur ladite figure 1 b.

Si le bracelet montré en figure 3 est destiné à un bracelet-montre, il est clair qu'il pourrait être utilisé à d'autres fins, particulièrement à des articles de joaillerie comme des tours de bras ou des colliers. Dans le cas du collier cependant, on cherchera à obtenir non une ligne droite, comme un bracelet de montre, mais une ligne incurvée. Cet effet peut être obtenu en ménageant des trous selon des axes a₂, a₃, etc. qui sont convergents entre eux au lieu d'être parallèles comme le montre la figure 3.

Ainsi, selon la description qui vient d'être donnée, on peut construire des bracelets du style gourmette à mailles plates dont les anneaux ne sont pas soudés mais qui présentent une bonne articulation tout en restant dans un plan sans présenter de déplacement latéral. On obtient ainsi une gourmette qui ne présente pas l'inconvénient de s'enrouler sur elle-même. Cette construction permet également de raccourcir ou d'allonger la gourmette sans avoir à sectionner ou à souder d'anneaux. La forme arrondie ou ellipsoïdale qu'on peut donner à la surface supérieure des anneaux augmente aussi la ressemblance que présente le bracelet objet de l'invention avec une gourmette classique. On notera aussi que la construction décrite présente une sûreté bien meilleure que celle proposée par un bracelet classique. En effet, si l'une des barrettes 12 vient à se rompre, les maillons ne pourront pas se détacher facilement puisqu'il faut faire passer la tranche d'un maillon dans la fente du maillon adjacent pour opérer cette séparation, ce qui ne peut se faire qu'en y portant une attention spéciale.

On dira pour terminer que les maillons peuvent être réalisés en toutes sortes de matériaux : en métal précieux ou non, en métal soudable ou non ou encore en matériau non métallique comme, par exemple, en fibre de carbone ou en matière plastique. Dans ces derniers cas, il sera possible de mouler le maillon en une seule opération.

## Revendications

1. Bracelet notamment pour bracelet-montre comportant une pluralité de maillons (1) de forme aplatie du genre gourmette, caractérisé par le fait que chacun des maillons présente un contour elliptique (5), le grand axe (3) de l'ellipse s'étendant dans la direction longitudinale du bracelet, une ouverture centrale (2) en forme de losange dont la diagonale principale coïncide avec le grand axe de l'ellipse, un premier canal (30) s'étendant obliquement d'un bord (8) à l'autre (8') du maillon et creusé dans son épaisseur du côté de sa face supérieure, les bords dudit premier canal passant par deux premiers côtés opposés (4, 4') de l'ouverture en forme de losange, un second canal (31) s'étendant obliquement d'un bord (7) à l'autre (7') du maillon et creusé dans son épaisseur du côté de sa face inférieure, les bords dudit second canal passant par deux seconds côtés opposés (32, 32') de l'ouverture en forme de losange et une fente (9) pratiquée dans l'épaisseur du maillon et disposée le long dudit premier canal entre l'ouverture (2) en forme de losange et le bord (8) du maillon, fente par laquelle peut être introduit un second maillon dans un premier, lesdits premier et second canaux desdits maillons étant arrangés pour s'imbriquer les uns dans les autres pour former un bracelet à maillons entrelacés et lesdits maillons étant pourvus de moyens (10, 11, 12) permettant leur articulation réciproque.

2. Bracelet selon la revendication 1, caractérisé par le fait que les maillons sont en métal.

3. Bracelet selon la revendication 1, caractérisé par le fait que les maillons sont en matière non métallique.

4. Bracelet selon la revendication 1, caractérisé par le fait que la face supérieure du maillon présente une forme ellipsoïdale.

5. Bracelet selon la revendication 1, caractérisé par le fait que chacun des maillons comporte deux trous (10, 11) traversant de part en part le maillon par sa tranche, les premier et second trous passant respectivement par les premier et second sommets de l'ouverture (2) en forme de losange par lesquels passe la diagonale principale (3), lesdits trous étant perpendiculaires à ladite diagonale.

6. Bracelet selon la revendication 1, caractérisé par le fait que chacun des maillons comporte deux trous (10, 11) traversant de part en part le maillon par sa tranche, les premier et second trous passant respectivement par les premier et second sommets de l'ouverture (2) en forme de losange par lesquels passe la diagonale principale (3) lesdits trous étant convergents l'un par rapport à l'autre.

7. Bracelet selon la revendication 5, caractérisé par le fait que chaque trou comporte une barrette (12) chassée pour réaliser l'articulation d'un maillon sur l'autre.

8. Bracelet selon la revendication 5, caractérisé par le fait que chaque trou comporte une barrette vissée pour réaliser l'articulation d'un maillon sur l'autre.

9. Bracelet selon la revendication 7 ou la revendication 8, caractérisé par le fait qu'une entretoise (13) est placée sur le chemin de la barrette entre deux maillons pour réduire le déplacement latéral desdits maillons.

## Claims

1. A bracelet in particular for a wristwatch comprising a plurality of links (1) of flattened form of the watch chain type, characterised in that each of the links is of an elliptical contour (5), the major axis (3) of the ellipse extending in the longitudinal direction of the bracelet, a central diamond-shaped opening (2) whose main diagonal coincides with the major axis of the ellipse, a first channel (30) which extends obliquely from one edge (8) of the link to the other edge (8') thereof and which is hollowed out in the thickness of the link on the side having the upper face thereof, the edges of said first channel passing through two first oppositely disposed sides (4, 4') of the diamond-shaped opening, a second channel (31) extending obliquely from one edge (7) of the link to the other edge (7') thereof and being hollowed out in its thickness on the side providing its lower face, the edges of said second channel passing through two second oppositely disposed sides (32, 32') of the diamond-shaped opening, and a slot (9) provided in the thickness of the link and disposed along said first channel between the diamond-shaped opening (2) and the edge (8) of the link, by way of which slot a seoond link can be introduced into a first link, said first and second channels of said links being so arranged as to overlappingly engage one into the other to form a bracelet comprising intertwined links and said links being provided with means (10, 11, 12) permitting them to be mutually pivotally connected.

2. A bracelet according to claim 1 characterised in that the links are made of metal.

3. A bracelet according to claim 1 characterised in that the links are made of non-metal material.

4. A bracelet according to claim 1 characterised in that the upper face of the link is of an ellipsoidal shape.

5. A bracelet according to claim 1 characterised in that each of the links comprises two holes (10, 11) which extend through the link by way of the edge thereof, the first and second holes passing respectively through the first and second apexes of the diamond-shaped opening (2), through which apexes the main diagonal (3) passes, said holes being perpendicular to said diagonal.

6. A bracelet according to claim 1 characterised in that each of the links comprises two holes (10, 11) which pass through the link by way of the edge thereof, the first and second holes respectively passing through the first and second apexes of the diamond-shaped opening (2), through which apexes the main diagonal (3) passes, said holes being convergent relative to each other.

7. A bracelet according to claim 5 characterised in that each hole carries a driven pin (12) for forming the pivotal connection of one link to another.

8. A bracelet according to claim 5 characterised in that each hole carries a screwthreaded pin to provide a pivotal connection of one link to another.

9. A bracelet according to claim 7 or claim 8 characterised in that a spacer member (13) is disposed on the path along which the pin extends between two links to reduce the lateral displacement of the links.

## Patentansprüche

1. Armband, insbesondere Uhrenarmband mit einer Vielzahl von abgeflachten Kettengliedern (1) von der Art einer Flachkette, dadurch gekennzeichnet, daß jedes Kettenglied einen elliptischen Umfang (5) aufweist, wobei sich die große Achse (3) der Ellipse in Längsrichtung des Armbandes erstreckt, eine rautenförmige Zentralöffnung (2) aufweist, deren Hauptdiagonale mit der großen Ellipsenachse zusammenfällt, daß sich ein Kanal (30) schräg von einem Rand (8) zum anderen Rand (8') des Kettengliedes erstreckt und dieses in der Nähe seiner Oberfläche durchsetzt, wobei die Ränder des ersten Kanales zwei sich gegenüberliegende Seiten (4, 4') der rautenförmigen Öffnung durchsetzen, daß ein zweiter Kanal (31) sich schräg von einem Rand (7) zum anderen Rand (7') des Kettengliedes erstreckt und dieses in der Nähe seiner unteren Fläche durchsetzt, wobei die Ränder des zweiten Kanals zwei zweite sich gegenüberliegende Seiten (32, 32') der rautenförmigen Öffnung durchsetzen und daß ein Schlitz (9) im Kettenglied vorgesehen ist, und zwar entlang des ersten Kanals zwischen der rautenförmigen Öffnung (2) und dem Rand (8) des Kettenglieds so daß durch diesen Schlitz ein zweites Kettenglied in ein erstes einführbar ist und die ersten und zweiten Kanäle der Kettenglieder derart angeordnet sind, daß sie ineinander greifen können, um ein in sich verschachteltes Armband aus Kettengliedern zu bilden und wobei die Kettenglieder mit einer Anordnung (10, 11, 12) versehen sind, die ihre gegenseitige Anlenkung ermöglicht.

2. Armband nach Anspruch 1, dadurch gekennzeichnet, daß die Kettenglieder aus Metall bestehen.

3. Armband nach Anspruch 1, dadurch gekennzeichnet, daß die Kettenglieder aus einem Nichtmetall bestehen.

4. Armband nach Anspruch 1, dadurch gekennzeichnet, daß die Oberfläche des Kettengliedes Ellipsoidform aufweist.

5. Armband nach Anspruch 1, dadurch gekennzeichnet, daß jedes Kettenglied zwei Löcher (10, 11) aufweist, die es vollständig entlang der Mittenebene durchsetzen, wobei diese Löcher durch den ersten bzw. zweiten spitzen Winkel der rautenförmigen Öffnung (2) verlaufen, die von der Hauptdiagonalen (3) durchsetzt werden, wobei die beiden Löcher senkrecht zu dieser Diagonalen sind.

6. Armband nach Anspruch 1, dadurch gekennzeichnet, daß jedes Kettenglied zwei Löcher (10, 11) aufweist, die das Kettenglied vollständig entlang seiner Mittenebene durchsetzen, wobei die beiden Löcher durch den ersten und zweiten spitzen Winkel der rautenförmigen Öffnung (2) verlaufen, welche von der Hauptdiagonalen (3) durchsetzt werden, wobei die beiden Löcher zueinander konvergent sind.

7. Armband nach Anspruch 5, dadurch gekennzeichnet, daß jedes Loch einen eingetriebenen Steg (12) aufweist zur gelenkigen Verbindung eines Kettengliedes mit einem anderen.

8. Armband nach Anspruch 5, dadurch gekennzeichnet, daß jedes Loch einen eingeschraubten Steg aufweist zur gelenkigen Verbindung eines Kettengliedes mit einem anderen.

9. Armband nach Anspruch 7 oder 8, dadurch gekennzeichnet, daß entlang des Weges des Steges zwischen zwei Kettengliedern eine Traverse (13) angeordnet ist, um eine seitliche Verschiebung der Kettenglieder zu verringern.
